# EUROPÄISCHE PATENTSCHRIFT

(11) **EP 0 841 163 B1**
(45) Veröffentlichungstag und Bekanntmachung des Hinweises auf die Patenterteilung: **20.06.2001**
(21) Anmeldenummer: 97119022.8
(22) Anmeldetag: 31.10.1997
(51) Int. Cl.: B41F 31/02, B41N 7/06

(54) **Auftragswerk in einer Rotationsdruckmaschine**
Inking unit in a rotary printing machine
Dispositif d'encrage dans une machine rotative d'impression

(30) Priorität: 07.11.1996 DE 19645934
(43) Veröffentlichungstag der Anmeldung: 13.05.1998
(73) Patentinhaber: MAN Roland Druckmaschinen AG, 63075 Offenbach (DE)
(72) Erfinder: Schmitt-Kallenbach, Martin, Dipl.-Ing., 63165 Mühlheim (DE)
(74) Vertreter: Stahl, Dietmar

(56) Entgegenhaltungen:
- EP-A- 0 350 434
- EP-A- 0 615 861
- WO-A-91/18744
- WO-A-95/01876
- US-A- 5 121 689

## Beschreibung

Die Erfindung betrifft ein Auftragswerk in einer Rotationsdruckmaschine nach dem Oberbegriff des Hauptanspruches.

Ein Auftragwerk dieser Art mit einer Rasterwalze, auch Näpfchenwalze genannt, ist aus der DE 39 38 449 C2 bekannt, wobei die Rasterwalze auf dem Zylinder- oder Walzenkern eine poröse, volumenveränderbare Zwischenschicht aufweist. Auf dieser Zwischenschicht ist eine Schicht mit temperaturabhängigem Formgedächnis angeordnet. Diese Ausbildung dient der Veränderung der Dosiermenge von Farbe als verwendetes flüssiges Medium, indem in der Schicht unter thermischer Einwirkung die Form der Näpfchen verändert bzw. völlig beseitigt wird.

Aus der DE 44 08 615 C2 ist weiterhin eine Näpfchenwalze in einem Auftragswerk bekannt, deren Grundkörper eine konzentrisch angeordnete Schicht aus einem piezoelektrischen Material trägt und auf der wiederum eine elektrisch leitfähige Oberflächenschicht konzentrisch angeordnet ist. Grundkörper und Oberflächenschicht sind schaltungstechnisch mit einer einstellbaren Spannungsquelle verbunden. Durch Zuschalten einer Spannung wird unter Ausnutzung der Elektrostriktion bzw. des inversen piezoelektrischen Effektes eine Kompression oder eine Dilatation des Näpfchenvolumes bewirkt.

Die aufgeführten Rasterwalzen besitzen in ihrem Aufnahmevolumen veränderbare Näpfchen.

Aus der EP 0 190 390 B1 ist eine weitere Rasterwalze als Dosierwalze bekannt, die auf einem Stahlkern eine Rasterstruktur mit einer ersten Beschichtung (oleophiles/hydrophobes Material, z.B. Kupfer) und einer zweiten äußeren Beschichtung in Form einer mikroporösen Keramik besitzt.
Nachteilig bei dieser Ausführung ist, daß das Volumen der Näpfchen nicht mehr veränderbar ist. Das durch die Herstellung (z.B. Ätzen, Gravieren) einmal erzeugte Raster ist auf Form und Größe der Näpfchen festgelegt. Dies ist bei Verarbeitung von flüssigen Medien mit unterschiedlicher Viskosität oder bestimmten chemischen Zusammensetzungen von Nachteil. Eine Veränderung der Dosiermenge ist abhängig vom zuverarbeitenden flüssigen Medium nur durch einen Austausch der Rasterwalzen durch eine neue Rasterwalze mit anderer Struktur bzw. anderen Eigenschaften möglich. Ein Walzentausch ist jedoch aufwendig, da Stillstandzeiten entstehen.

Gemäß EP-A- 0 615 861 ist ein Verfahren zur Steuerung der Menge an Druckfarbe für die Farbübertragung von einer Aniloxwalze sowie zum Erneuern abgenutzter Aniloxwalzen und Aufbau einer erneuerbaren Aniloxwalze bekannt. Die Tiefe der Vertiefungen an der Oberfläche einer Aniloxwalze wird wesentlich größer dimensioniert, so daß das Volumen der Vertiefungen größer als benötigt ist. Die Differenz zum gewünschten Volumen der Vertiefungen der Aniloxwalze wird durch ein eingebrachtes, bei Bedarf reduzierbares oder vollständig entfernbares Füllmaterial ausgeglichen. Damit soll der aus dem Kontakt mit einem Rakelmesser entstandene Verschleiß an der Oberfläche (und damit an den Vertiefungen) der Aniloxwalze kompensiert werden. Das Aufnahmevolumen der Vertiefungen soll dabei im wesentlichen konstant bleiben.

Der Erfindung liegt die Aufgabe zugrunde, ein Auftragswerk in einer Rotationsdruckmaschine mit einer Rasterwalze mit Näpfchen (Vertiefungen) und Stegen (Erhöhungen) so auszubilden, daß die Menge des aufzunehmenden flüssigen Mediums beeinflußbar ist.

Erfindungsgemäß wird die Aufgabe durch die im Hauptanspruch aufgeführten Merkmale gelöst. Weiterbildungen ergeben sich aus den Unteransprüchen.

Mit der erfindungsgemäßen Lösung ist die universelle Verarbeitung von flüssigen Medien mit unterschiedlicher Viskosität und insbesondere eine exakte Dosierung der Flüssigkeitsmenge möglich. Die Rasterwalze ist innerhalb eines Auftragswerkes in einer Rotationsdruckmaschine in Verbindung mit einem Dosiersystem, z.B. einer Kammerakel oder einer weiteren Walze (Zwei- Walzenwerk), einsetzbar. Sie gestattet die Verarbeitung von flüssigen Medien, wie beispielsweise Flexodruckfarbe, pigmenthaltiger Effektdruckfarbe und Dispersionslack, wobei insbesondere Medien auf Wasserbasis Verwendung finden. Die Näpfchen der Oberfläche der Rasterwalze sind mit einem Füllstoff verschließbar, überschüssiger Füllstoff ist abrakelbar und die Näpfchen sind vollständig oder teilweise in ihrem Aufnahmevolumen freilegbar. Diese Rasterwalze ist sowohl in Druckwerken als auch in Weiterverarbeitungseinheiten zur Druckveredelung, z.B. in Lackiereinheiten, einsetzbar. Mögliche, durch Walzenwechsel bedingte, Stillstandszeiten werden reduziert, da ein Austausch von Rasterwalzen mit größerer oder kleinerer Struktur bzw. anderen Eigenschaften hinfällig ist.

Die Erfindung soll an einem Ausführungsbeispiel näher erläutert werden. Dabei zeigen:
- Figur 1: eine Kammerrakel in Kontakt mit der Rasterwalze,
- Figur 2: ein Zweiwalzenwerk mit einer Rasterwalze als Auftragwalze,
- Figur 3: eine Lackiereinheit mit einem eine Schöpfwalze aufnehmenden Zwei-Walzenwerk,
- Figur 4: einen vergrößerten Ausschnitt einer Rasterwalzenstruktur.

In einer Offsetdruckmaschine für den Mehrfarbdruck sind dem letzten Druckwerk zwei Auftragswerke nachgeordnet, die der Inline-Veredelung von Bedruckstoffen dienen.

Das erste Auftragswerk besteht gemäß Figur 1 aus einem bogenführenden Zylinder 1, dem ein Formzylinder 2 zugeordnet ist. Der Formzylinder 2 trägt eine flexible Hochdruckplatte und dient vorzugsweise der Verarbeitung von Dispersionslack oder Flexodruckfarbe auf wäßriger Basis. Dem Formzylinder 2 ist eine Rasterwalze 3 zugeordnet, welche vorzugsweise aus einer Keramik besteht. Die Rasterwalze 3 weist in bekannter Weise eine Vielzahl von Näpfchen 5 und Stegen 6 auf welche ein Grundraster 7 darstellen. Die Rasterwalze 3 steht in Kontakt mit einem Dosiersystem 4, welches gemäß Figur 1 eine Kammerrakel ist. Die Kammerrakel ist in einem Pendellager schwenkbar (an- und abstellbar) zur Rasterwalze 3 gelagert und besitzt in bekannter Weise ein Gehäuse sowie Rakelblätter die sich am Umfang der Rasterwalze 3 auf deren Stegen 6 abstützen. Die Rakelblätter werden gebildet durch ein negativ angestelltes Arbeitsrakelblatt und ein positiv angestelltes Schließrakelblatt, bezogen auf eine Drehrichtung 12. Dabei dient das Schließrakelblatt zur Abdichtung der Kammer des Gehäuses und des Arbeitsrakelblatt dosiert das aufzutragende flüssige Medium, z.B. Dispersionslack. Als Dosiersystem 4 besitzt die Kammerrakel eine Einrichtung zum zuführen und abfließen des flüssigen Mediums, welche hier nicht weiter beschrieben werden sollen.

Die Rasterwalze 3 weist in ihrem Grundraster 7 vorzugsweise mit Lasertechnik eingearbeitete Näpfchen 5 auf, deren Aufnahmevolumen durch eine die maximal übertragbare Menge definierte Größe festgelegt ist. In Drehrichtung 12 der Rasterwalze 3 sind zwischen Formzylinder 2 und Dosiersystem 4 eine Regenerationseinrichtung 8, eine Antragseinrichtung 9 sowie eine Abtragseinrichtung 10 einander nachgeordnet am Umfang der Rasterwalze 3 den Näpfchen und Stegen 5, 6 zugeordnet. Die Regenerationseinrichtung 8 ist vorzugsweise als Ultraschallreinigungsanlage oder Wasserhochdruckreiniger ausgebildet und dient der Regeneration der Näpfchen 5 auf ihr maximales Aufnahmevolumen gemäß dem festgelegten Grundraster 7. Die Antragseinrichtung 9 weist einen über die Breite der Rasterwalze 3 verlaufenden Spalt auf. Vor und nach dem Spalt sind Abstreicher formschlüssig mit den Stegen 6 der Rasterwalze 3 in Kontakt. Die Antragseinrichtung 9 dient dem Befüllen der jeweiligen Näpfchen 5 mit einer verflüssigbaren Substanz 11. Diese Substanz 11 ist vorzugsweise ein Thermoplast oder ein Wachs bzw. beinhaltet verflüssigbare Fotopolymere. Die Abstreifeinrichtung 10 dient dem Freilegen der mit der verflüssigbaren Substanz versiegelten Näpfchen 5, was unter thermische Energieeinwirkung, insbesondere mittels Laser, erfolgt.

Gemäß Figur 2 ist dem Formzylinder wiederum die Rasterwalze 3 zugeordnet, welche mit einer weiteren Walze als Dosiersystem 4 ein Zweiwalzenwerk bildet. Das Zweiwalzenwerk erhält von oben in einem Walzenspalt 14 das zu dosierenden Medium zugeführt und arbeitet nach dem Quetschwalzenprinzip. Die Regenerationseinrichtung 8, Antragseinrichtung 9 und Abtrageintrichtung 10 sind analog zu Figur 1 angeordnet.

Gemäß Figur 3 ist wiederum ein Zweiwalzenwerk dargestellt. Jedoch ist als Dosiersystem 4 eine Schöpfwalze der Rasterwalze 3 zugeordnet, die in einem Flüssigkeitsbehälter eintaucht. Der Flüssigkeitsbehälter dient der Aufnahme von Dispersionslack. Die Anordnung der Regenerationseinrichtung 8, Antragseinrichtung 9 und Abtragseinrichtung 10 ist wiederum analog zu Figur 1.

In Figur 4 ist die Struktur der Rasterwalze 3 dargestellt. Das Grundraster 7 ist durch die Stege 6 und die Näpfchen 5 (ohne befüllter Substanz 11) festgelegt. Die eingebrachte Substanz 11 füllt ein Teilvolumen der Näpfchen 5 aus und die verbleibende Differenz zur Höhe der Stege 6 stellt das Schöpfvolumen (Aufnahmevolumen) der Rasterwalze 3 dar.

Die Wirkungsweise ist wie folgt:
Zum Dosieren des zu verarbeitenden flüssigen Mediums erhält das jeweilige Dosiersystem 4 das zu verarbeitende Medium zugeführt. Bei Ausführung gemäß Figur 1 erfolgt dies über Leitungen in des Gehäuse des Kammerrakels. Bei Ausführungen gemäß Figur 2 wird das Medium in den Walzenspalt 14 zugeführt und bei Ausführungen gemäß Figur 3 wird das Medium aus einem Behälter geschöpft und in den Walzenspalt 14 gefördert. Das einmal festgelegte Grundraster 7 der Rasterwalze 3 wird nach Kontakt mit dem Formzylinder 2 von dem in dem Näpfchen 5 möglicherweise noch anhaftenden Bestandteilen des flüssigen Mediums in einer Regenerationseinrichtung 8 gereinigt, so daß die Rasterwalze 3 auf ihr Grundraster 7 zurückgeführt wird. Während der Rotation der Rasterwalze 3 werden an der nachgeordneten Antragseinrichtung 9 die Näpfchen 5 befüllt und gleichzeitig werden die Stege 6 vorzugsweise durch ein Rakel abgestriffen. In Drehrichtung der Rasterwalze 3 folgt danach die Abtragseinrichtung 10, welche die Tiefe der Näpfchen 5 auf einen vorgestimmten Wert freilegt. Dazu wird ein Teil der befüllten Substanz 11 aus den Näpfchen 5 wieder entfernt, so daß die Volumina der Näpfchen 5 in ihrem Aufnamevermögen begrenzt sind. Erreicht die Rasterwalze 3 das Dosiersystem 4, so wird in den freigelegten Bereichen der Näpfchen 5 das zuverarbeitende Medium aufgenommen und als Tropfen 13 an den Formzylinder 2 übertragen.
Das zweite Auftragswerk ist in Bogenlaufrichtung dem ersten Auftragswerk nachgeordnet und ist z.B. gem. Fig. 2 ausgebildet. Der Formzylinder 2 trägt dabei ein Gummituch. In den Walzenspalt 14 wird ein wäßriger Dispersionslack zugeführt. Das zweite Auftragswerk dient der vollflächigen Lackierung des zu verarbeitenden Bedruckstoffes. Alternativ kann als zweites Auftragswerk auch die Ausführung gem. Fig. 3 verwendet werden.

### Bezugszeichenaufstellung

- 1: bogenführender Zylinder
- 2: Formzylinder
- 3: Rasterwalze
- 4: Dosiersystem
- 5: Näpfchen
- 6: Steg
- 7: Grundraster
- 8: Regenerationseinrichtung
- 9: Antragseinrichtung
- 10: Abtrageinrichtung
- 11: Substanz
- 12: Drehrichtung
- 13: Tropfen
- 14: Walzenspalt

## Patentansprüche

1. Auftragswerk in einer Rotationsdruckmaschine, enthaltend ein Dosiersystem (4) mit einer Rasterwalze (3), wobei die Rasterwalze (3) einen mit einem Grundraster (7) mit Näpfchen (5) und Stegen (6) versehenden und ein flüssiges Medium führenden, drehbaren Walzenkörper aufweist,
**dadurch gekennzeichnet**
daß in Drehrichtung (12) der Rasterwalze (3) vor dem Dosiersystem (4) eine Regenerationseinrichtung (8) und eine nachgeordnete Antragseinrichtung (9) mit wiederum nachgeordneter Abtragseinrichtung (10) angeordnet sind, wobei Näpfchen (5) der Rasterwalze (3) durch die Regenerationseinrichtung (8) auf das vollständige Näpfchenvolumen eines Grundrasters (7) regenerierbar und durch die Antragseinrichtung (9) mit einer verflüssigbaren Substanz (11) befüllbar sind und diese Substanz (11) durch die Abtragseinrichtung (10) vollständig oder teilweise aus den Näpfchen (5) entfernbar ist.

2. Auftragswerk nach Anspruch 1
**dadurch gekennzeichnet**
daß die Regenerationseinrichtung (8) eine Ultraschallreinigungsanlage oder ein Wasserhochdruckreiniger ist.

3. Auftragswerk nach Anspruch 1
**dadurch gekennzeichnet**
daß durch die Antragseinrichtung (9) die verflüssigbare Substanz (11) in Form von Thermoplast oder verflüssigbaren Fotopolymeren oder Wachs aufbringbar ist.

4. Auftragswerk nach Anspruch 1
**dadurch gekennzeichnet**
daß das Abtragen der versiegelten Substanz (11) aus den Näpfchen (5) mittels Laser erfolgt.

## Claims

1. Applicator unit in a rotary printing press containing a metering system (4) with a raster roller (3), Wherein the raster roller (3) has a rotatable roller body provided with a basic raster (7) with dimples (5) and bars (6) and which feeds a liquid medium, characterised in that in the direction of rotation (12) of the raster roller (3) are arranged prior to the metering system (4) a regeneration unit (8) and a downstream arranged applicator unit (9) with an in turn downstream arranged removal unit (10), wherein dimples (5) of the raster roller (3) can be regenerated by the regeneration unit (8) to the full dimple volume of a base raster (7) and which can be filled by the applicator unit (9) with a liquefiable substance (11) and this substance (11) is removable by the removal unit (10) wholly or partly from they dimples (5).

2. Applicator unit according to Claim 1, characterised in that the regeneration unit (8) is an ultrasound cleaning device or a high pressure water cleaner.

3. Applicator unit according to Claim 1, characterised in that the liquefiable substance (11) can be applied by the applicator device (9) in the form of thermoplastic or liquefiable photopolymers or wax.

4. Applicator unit according to Claim 1, characterised in that the removal of the solidified substance (11) from the dimples (5) takes place by means of laser.

## Revendications

1. Unité d'application dans une machine d'impression rotative, comportant un système de dosage (4) ayant un rouleau à trame (3), le rouleau à trame (3) présentant un corps de rouleau rotatif, guidant un agent liquide, et muni d'une trame de base (7) à petits godets (5) et âmes (6),
caractérisée en ce que, dans le sens de rotation (12) du rouleau à trame (3), avant le système de dosage (4), sont agencés un dispositif de régénération (8) et un dispositif d'amenée (9) disposé en aval avec un dispositif de prélèvement (10) à son tour disposé en aval, les petits godets (5) du rouleau à trame (3) pouvant être régénérés par le dispositif de régénération (8) au volume total des petits godets d'une trame de base (7) et pouvant être remplis, par le dispositif d'amenée (9), par une substance (11) pouvant être liquéfiée, et cette substance (11) pouvant être enlevée totalement ou partiellement des petits godets (5) par le dispositif de prélèvement (10).

2. Unité d'encrage selon la revendication 1,
caractérisée en ce que le dispositif de régénération (8) est une installation de nettoyage à ultrasons ou un dispositif de nettoyage à haute pression d'eau.

3. Unité d'encrage selon la revendication 1,
caractérisée en ce que, par le dispositif d'amenée (9), la substance (11) pouvant être liquéfiée peut être appliquée sous forme d'une matière thermoplastique ou de photopolymères pouvant être liquéfiés ou de cire.

4. Unité d'encrage selon la revendication 1,
caractérisée en ce que le prélèvement de la substance vitrifiée (11) des petits godets (5) est effectué par laser.
